# EUROPÄISCHE PATENTSCHRIFT

(11) **EP 0 426 188 B1**
(45) Veröffentlichungstag und Bekanntmachung des Hinweises auf die Patenterteilung: **23.03.1994**
(21) Anmeldenummer: 90120988.2
(22) Anmeldetag: 02.11.1990
(51) Int. Cl.: B31B 1/25

(54) **Verfahren und Vorrichtung zur Erzeugung von Gelenkscharnieren in Flachmaterial aus Karton**
Method and device for making hinges in flat cardboard material
Procédé et dispositif pour la fabrication des charnières en matériau plat de carton

(30) Priorität: 02.11.1989 DE 3936393
(43) Veröffentlichungstag der Anmeldung: 08.05.1991
(73) Patentinhaber: Louis Leitz KG, D-70469 Stuttgart (DE)
(72) Erfinder: Sixt, Gerhard, W-7252 Weil der Stadt 5 (DE)
(74) Vertreter: Wolf, Eckhard, Dr.-Ing.

(56) Entgegenhaltungen:
- DE-A- 2 363 532
- DE-C- 115 638
- FR-A- 799 742
- FR-A- 1 218 481
- FR-A- 1 252 082
- FR-A- 1 259 214
- FR-A- 1 263 363
- FR-A- 1 294 242
- US-A- 2 524 584
- US-A- 3 461 711
- US-A- 3 479 855
- PATENT ABSTRACTS OF JAPAN, Band 9, Nr. 100 (M-376)[1823], 2. Mai 1985; & JP-A-59 225 825 (HITACHI) 18-12-1984

## Beschreibung

Die Erfindung betrifft ein Verfahren und eine Vorrichtung zur Erzeugung von auf der einen Seite rillenförmigen und auf der anderen Seite wulstförmigen Gelenkscharnieren in Flachmaterial aus gegebenenfalls mit Kunststoffolie, Papier, Textilband und/oder Leder überzogenem Karton.

Gelenkscharniere dieser Art werden vor allem an Ordnerdeckeln,Bucheinbänden, Kartonschachteln mit Klappdeckelverschlüssen und dergleichen benötigt. Der für die Herstellung des Flachmaterials verwendete Karton besteht aus mehreren, in einem kombinierten Faser- und Klebeverbund miteinander verbundenen Papierlagen, die an ihrer Oberfläche mit einer Kunststoff-, Papier-, Textil-und/oder Lederkaschierung veredelt werden können. Zur Erzeugung der Gelenkscharniere ist es bekannt, daß das Flachmaterial rillenseitig durch eine in das Flachmaterial eintauchende Stauchkante gestaucht und zugleich unter Bildung der Rille gefalzt wird und wulstseitig an zwei in gleichem Abstand beidseitig der Stauchkante um je eine zur Stauchkante parallele Biegekante in zur Falzung entgegengesetzter Richtung unter Bildung von Wulstaußenkanten biegeverformt wird, wobei während des Eintauchens der Stauchkante der gegenseitige Abstand zwischen den Biegekanten verkleinert wird. Im Verlauf des kombinierten Stauch-, Falz- und Biegevorgangs wird das seitlich über die Stauchkante überstehende Flachmaterial durch die relativ zur Stauchkante verschiebbaren Biegekanten gegen seitlich neben der Stauchkante angeordnete Widerlagerflächen gepreßt. Die Widerlagerflächen sind dort unter Einschluß eines stumpfen Winkels schräg zueinander ausgerichtet und dienen als schiefe Ebenen, auf denen die Biegekanten im Zuge der Verschiebebewegung unter Verkleinerung ihres gegenseitigen Abstandes zur Stauchkante hin verschoben werden. Dabei wird das durch die spitzen Biegekanten erfaßte Flachmaterial relativ zu den Widerlagerflächen unter Überwindung einer Reibungskraft verschoben. Je nach Materialzusammensetzung des Flachmaterials kann es dabei zu Oberflächenüberdehnungen, Oberflächenverletzungen und zu Verspannungen innerhalb des Flachmaterials kommen. Die inneren Verspannungen haben wiederum einen Einfluß auf die Rückstellkraft im Bereich des Gelenkscharniers, die zu einem unerwünschten selbsttätigen Öffnen im Scharnierbereich, beispielsweise zum selbsttätigen Aufklaffen von Ordnerdeckeln, führen kann. Weiter wird bei dem bekannten Verfahren als nachteilig empfunden, daß die über den Scharnierbereich überstehenden Flachmaterialteile wegen der schräg gegeneinander angestellten Widerlagerflächen im Verlauf des Falz- und Biegevorgangs von einer ebenen Strecklage aus in eine Winkellage gegeneinander verschwenkt werden, die beim anschließenden Weitertransport wieder rückgängig gemacht werden muß. Für diesen Schwenkvorgang sind zusätzliche maschinelle Hilfsmittel, wie hin- und hergehende Anschlag- und Niederhaltestempel erforderlich, die im Hinblick auf die hierbei zu bewegenden Massen taktzeitbegrenzend wirken können.

Weiter ist es zur Herstellung von Sicken in Flachmaterial aus Blech oder Kunststoff an sich bekannt (FR-A-1259214), zwei von einander gegenüberliegenden Seiten gegen das Flachmaterial einwirkende, relativ zueinander verschiebbare, als Ober- und Unterwerkzeuge ausgebildete Werkzeuge vorzusehen, deren erstes Werkzeug eine mittig angeordnete, langgestreckte, eine Prägekante bildende Prägezunge sowie zwei neben der Prägezunge angeordnete Anlageflächen für die an den zu erzeugenden Sicken seitlich überstehenden Flachmaterialteile aufweist, und deren zweites Werkzeug mit zwei gegenüber der Prägezunge beidseitig versetzt angeordneten, jeweils eine zur Prägekante parallele Biegekante aufweisenden, langgestreckten Biegebacken versehen ist, wobei die Biegebacken im Verlauf der relativen Verschiebebewegung in Richtung Prägezunge aufeinanderzu bewegbar und mit Klemmflächen versehen sind, die unter Zwischenklemmen der überstehenden Flachmaterialteile in miteinander fluchtender Ausrichtung gegen die Anlagefläche des ersten Werkzeugs anpreßbar sind, und wobei die die Klemm- und Anlageflächen tragenden Teile zur Ausführung einer synchronen Querbewegung paarweise miteinander kuppelbar sind. Die Klemm- und Anlageflächen der Biegebacken sind dort eben ausgebildet, so daß die Klemmstellen während des gesamten Prägevorgangs unverändert bleiben.

Weiter ist es bei einer Blechbiegemaschine ähnlicher Art an sich bekannt (FR-A-1218481), die Biegebacken mit einer gekrümmten Klemm- und Anlagefläche zu versehen.

Der Erfindung liegt die Aufgabe zugrunde, ein Verfahren und eine Vorrichtung zur Erzeugung von Gelenkscharnieren im Karton der eingangs angegebenen Art zu entwickeln, womit ein leichtgängiges Scharnier mit nur geringen Rückstellkräften erzeugt, Oberflächenbeschädigungen im Scharnierbereich vermieden und ein störendes Hochklappen der überstehenden Flachmaterialteile während des Stauchvorgangs verhindert werden können.

Die erfindungsgemäße Lösung geht von dem Gedanken aus, daß während des Stauchvorgangs eine Gleitbewegung zwischen dem Flachmaterial und den andrückenden Werkzeugen vermieden werden muß, um eine spannungsfreie Auflockerung des Faserverbunds und eine störungsfreie Oberflächenhandhabung im Scharnierbereich zu gewährleisten. Gemäß der Erfindung wird dies dadurch erreicht, daß die über die Wulstaußenkanten überstehenden Flachmaterialteile unabhängig voneinander an in der Nähe der benachbarten Biegekanten angeordneten Klemmstellen eingespannt und beim Eintauchen der Stauchkante in das Flachmaterial in miteinander fluchtender Ausrichtung aufeinanderzu bewegt werden, wobei die Klemmstellen zu Beginn des Eintauchvorgangs mit der Biegekante zusammenfallen und im Verlauf der Abstandsverkleinerung zwischen den Biegekanten gleitreibungsfrei auf den über die Wulstaußenkanten überstehenden Flachmaterialteilen nach außen bewegt werden. Diese Verfahrensweise hat zusätzlich den Vorteil, daß die überstehenden Flachmaterialteile im Verlauf des Stauchvorgangs nicht gegeneinander verschwenkt werden müssen.

Der Abstand zwischen den Klemmstellen kann dabei während der Abstandsverkleinerung der Biegekanten etwa gleich bleiben. Letzteres wird dadurch ermöglicht, daß die Klemmstellen durch die Anlagelinien jeweils zweier unter Zwischenklemmen des Flachmaterials aufeinander abrollender, balliger, beispielsweise teilzylindrischer Klemmflächen gebildet wird. Grundsätzlich wird das Flachmaterial aufgrund seiner Nachgiebigkeit an den Klemmstellen über eine gewisse Breite flächig eingespannt.

Gemäß einer weiteren bevorzugten Ausgestaltung der Erfindung wird die Abstandsveränderung zwischen den Biegekanten in Abhängigkeit von ihrer relativen Verschiebelage zur Stauchkante zwangsgesteuert. Dadurch ist es möglich, den Bewegungsablauf der Biegekanten relativ zur Stauchkante so zu optimieren, daß der Kartoneinzug während des Stauchvorgangs weitgehend spannungsfrei erfolgt.

Eine bevorzugte Vorrichtung zur Durchführung des erfindungsgemäßen Verfahrens weist zwei von einander gegenüberliegenden Seiten gegen das Flachmaterial einwirkende, relativ zueinander verschiebbare, vorzugsweise als Ober- und Unterwerkzeuge ausgebildete Werkzeuge auf. Das erste dieser Werkzeuge enthält eine mittig angeordnete langgestreckte, eine Stauch- und Falzkante bildende Stauchzunge sowie zwei neben der Stauchzunge angeordnete Anlageflächen für die an den zu erzeugenden Gelenkscharnieren seitlich überstehenden Flachmaterialteile. Das zweite Werkzeug ist mit zwei gegenüber der Stauchzunge beidseitig versetzt angeordneten, jeweils eine zur Stauch- und Falzkante parallele Biegekante aufweisenden, langgestreckten Biegebacken versehen, die im Verlauf der relativen Verschiebebewegung der Werkzeuge in Richtung Stauchzunge aufeinanderzu bewegbar sind. Die erfindungsgemäße Lösung besteht bei einer solchen Vorrichtung darin, daß die Biegebacken des zweiten Werkzeugs mit Klemmflächen versehen sind, die unter Zwischenklemmen der überstehenden Flachmaterialteile in miteinander fluchtender Ausrichtung gegen die Anlageflächen des ersten Formwerkzeugs anpreßbar sind, daß die die Klemm- und Anlageflächen tragenden Teile zur Ausführung einer synchronen Querbewegung paarweise miteinander kuppelbar und um zu den Stauch- und Biegekanten parallele Schwenkachsen schwenkbar an den jeweiligen Werkzeugen angelenkt sind, während die Klemm- und Anlageflächen eine ballige, vorzugsweise teilzylindrische, paarweise unter Zwischenklemmen des Flachmaterials aufeinander abrollende Gestalt aufweisen. Mit diesen Maßnahmen wird erreicht, daß die Klemmstellen zwischen den Klemm- und Anlageflächen zu Beginn des Stauchvorgangs mit der Biegekante zusammenfallen und im Verlauf der Abstandsverkleinerung zwischen den Biegekanten gleitreibungsfrei auf den über die Wulstaußenkanten überstehenden Flachmaterialteilen nach außen bewegt werden.

Gemäß einer bevorzugten Ausgestaltung der erfindungsgemäßen Vorrichtung sind die Anlageflächen des ersten Werkzeugs an Druckstücken angeordnet, die unter der Einwirkung der mit seinen Klemmflächen anschlagenden Biegebacken entgegen der Kraft einer Feder relativ zur Stauchzunge verschiebbar sind. Vorteilhafterweise sind die Anlage- und Klemmflächen im Bereich ihrer gegen die überstehenden Flachmaterialteile anliegenden Klemmstellen in einer gemeinsamen, vorzugsweise horizontal ausgerichteten Tangentenebene angeordnet.

Die Druckstücke können an einem relativ zur Stauchzunge entgegen der Kraft einer Feder verschiebbaren Federboden angelenkt sein. Vorteilhafterweise können die Biegebacken und/oder die mit diesen kuppelbaren Druckstücke zwischen je einem die Öffnungsbreite der Biegekanten beim Auftreffen auf das Flachmaterial definierenden, vorzugsweise einstellbaren Anschlag entgegen der Kraft einer Feder um ihre Schwenkachsen paarweise aufeinanderzu verschwenkt werden. Wenn gemäß einer weiteren vorteilhaften Ausgestaltung der Erfindung die Schwenkachsen der paarweise gegeneinander gepreßten Biegebacken und Druckstücke in bezug auf die Stauchzunge außerhalb der Klemmstellen ihrer unter Zwischenklemmen des Flachmaterials gegeneinander anliegenden Klemmund Anlageflächen angeordnet sind, so wird im Verlauf des Stauchvorgangs auf die Biegebacken und Druckstücke ein in Richtung Stauchzunge gerichtetes Drehmoment um ihre Schwenkachsen ausgeübt, durch das die gewünschte Querbewegung ausgelöst wird. Um einen spannungsfreien Kartoneinzug im Scharnierbereich zu gewährleisten, sind die Biegebacken zur Seite der Stauchzunge hin entlang einer die Querbewegung in Abhängigkeit vom Verschiebeweg definierenden Kurve zwangsgeführt. Die Biegebacken können dabei an einem das Oberwerkzeug bildenden Stößel angelenkt sein, während die Kurve gegenüber dem Stößel feststehend angeordnet ist.

Im folgenden wird die Erfindung anhand eines in der Zeichnung in schematischer Weise dargestellten Ausführungsbeispiels näher erläutert. Es zeigen:
- Fig. 1: Einen Schnitt durch eine Stauchvorrichtung im geöffneten Zustand;
- Fig. 2: die Stauchvorrichtung nach Fig. 1 im Stauchzustand.

Die in der Zeichnung dargestellte Stauchvorrichtung ist zur Erzeugung von auf der einen Seite rillenförmigen Gelenkscharnieren 10 in Flachmaterial 12 aus gegebenenfalls mit Kunststoff, Papier, Textilband oder Leder kaschiertem Karton bestimmt. Die Stauchvorrichtung umfaßt im wesentlichen ein mit einer maschinenfesten, langgestreckten Stauchzunge 14 und zwei seitlich neben der Stauchzunge 14 angeordneten langgestreckten Druckstücken 16 versehenes Unterwerkzeug 18 und ein oberhalb des Unterwerkzeugs 18 angeordnetes gegen das Unterwerkzeug verschiebbares, mit nach unten weisenden Biegebacken 20 versehenes Oberwerkzeug 22.

Die Druckstücke 16 sind an einem entgegen der Kraft von Federn 24 relativ zum Maschinengestell 26 und zur Stauchzunge 14 unter der Einwirkung des niedergehenden Oberwerkzeugs 22 niederdrückbaren Federboden 28 um zur Längserstreckung der Stauchzunge 14 parallele Achsen 30 schwenkbar angelenkt. Zwischen den Druckstücken 16 wirkt eine Druckfeder 32, die die Druckstücke in der Offenstellung nach außen gegen einstellbare Anschläge 34 hält.

Die Biegebacken 20 sind an einem auf und ab bewegbaren Stößel 36 um zu den Achsen 30 parallele Achsen 38 schwenkbar angeordnet. In ihrer in Fig. 1 gezeigten Offenstellung werden sie unter der Einwirkung einer Druckfeder 40 gegen einstellbare Anschläge 42 gehalten. Die Anschläge 42 definieren die Öffnungsweite der Biegebacken 20 beim Auftreffen ihrer Biegekanten 44 auf das zu Beginn des Stauchvorgangs auf dem Unterwerkzeug 18 im Bereich der Anlageflächen 46 und der Stauchkante 48 aufliegende Flachmaterial 12. Beim Niedergehen des Stößels 36 werden die Biegebacken 20 und die Druckstücke 16 durch schematisch dargestellte Verriegelungsorgane 50 paarweise so miteinander verriegelt, daß sie bei zwischengeklemmtem Flachmaterial 12 eine gleitreibungsfreie gekoppelte Querbewegung um ihre Achsen 30,38 ausführen. Um ein gegenseitiges Abrollen zu ermöglichen, sind die gegen die Oberseite des Flachmaterials 12 andrückende Klemmfläche 52 der Biegebacken 20 und die gegen die Unterseite des Flachmaterials 12 andrückenden Anlageflächen 46 der Druckstücke 16 ballig, vorzugsweise teilzylindrisch ausgebildet.

Beim Auftreffen des von oben nach unten verschobenen Oberwerkzeugs 22 mit den Biegebacken 20 auf den Druckstücken 16 werden die Druckstücke unter Zwischenklemmen des Flachmaterials 12 durch Verschieben des Federbodens 28 gegen die Kraft der Federn 24 so nach unten verschoben, daß die Stauchzunge 14 mit ihrer Stauchkante 48 von unten her rillenbildend in das Flachmaterial 12 eintaucht. Das für die Rillenbildung zur Verfügung stehende Material wird durch das Öffnungsmaß zwischen den Biegekanten 44 der Biegebacken 20 beim Auftreffen auf das Flachmaterial 12 begrenzt. Die seitlich über die Biegekanten 44 überstehenden Flachmaterialteile 12' werden zwischen den paarweise gegeneinander anliegenden Klemm- und Anlageflächen 52,46 in horizontaler Ausrichtung gehalten. Gleichzeitig werden die Biegebacken und Druckstücke unter der Einwirkung eines beim Niedergehen des Oberwerkzeugs ausgeübten Drehmoments um die Achsen 30,38 unter Ausführung eines kombinierten Falz- und Biegevorgangs im Scharnierbereich 10 entgegen der Kraft der Druckfedern 32,40 gegen die Stauchzunge 14 nach innen bewegt. Dieser Bewegungsablauf wird über maschinenfeste Kurven 54, gegen die die Biegebacken 20 in Richtung Stanzzunge 14 anliegen, mit dem Ziel eines spannungsfreien Kartoneinzugs im Scharnierbereich optimal zwangsgesteuert.

## Patentansprüche

1. Verfahren zur Erzeugung von auf der einen Seite rillenförmigen und auf der anderen Seite wulstförmigen Gelenkscharnieren in Flachmaterial aus gegebenenfalls mit Kunststoffolie, Papier, Textilband und/oder Leder überzogenem Karton, bei welchem das Flachmaterial rillenseitig durch eine in das Flachmaterial eintauchende Stauchkante gestaucht und zugleich unter Bildung der Rille gefalzt und wulstseitig an zwei in gleichem Abstand beidseitig der Stauchkante um je eine zur Stauchkante parallele Biegekante in zur Falzung entgegengesetzter Richtung unter Bildung von Wulstaußenkanten biegeverformt wird, wobei während des Eintauchens der Stauchkante in das Flachmaterial der gegenseitige Abstand zwischen den Biegekanten verkleinert wird, **dadurch gekennzeichnet,** daß die über die Wulstaußenkanten überstehenden Flachmaterialteile (12') unabhängig voneinander an in der Nähe der benachbarten Biegekanten (44) angeordneten Klemmstellen eingespannt und beim Eintauchen der Stauchkante (48) in das Flachmaterial (12) in miteinander fluchtender Ausrichtung aufeinanderzu bewegt werden, und daß die Klemmstellen zu Beginn des Eintauchvorgangs mit der Biegekante (44) zusammenfallen und im Verlauf der Abstandsverkleinerung zwischen den Biegekanten gleitreibungsfrei auf den über die Wulstaußenseiten überstehenden Flachmaterialteilen (12') nach außen bewegt werden.

2. Verfahren nach Anspruch 1, **dadurch gekennzeichnet,** daß der Abstand zwischen den Klemmstellen während der Abstandsverkleinerung der Biegekanten (44) etwa gleich bleibt.

3. Verfahren nach Anspruch 1 oder 2 **dadurch gekennzeichnet,** daß die Klemmstellen durch die Anlagelinien jeweils zweier unter Zwischenklemmen des Flachmaterials (12) aufeinander abrollender balliger, vorzugsweise teilzylindrischer Klemmflächen (46,52) gebildet werden.

4. Verfahren nach einem der Ansprüche 1 bis 3, **dadurch** **gekennzeichnet,** daß das Flachmaterial (12) an den Klemmstellen flächig eingespannt wird.

5. Verfahren nach einem der Ansprüche 1 bis 4, **dadurch** **gekennzeichnet,** daß die Abstandsveränderung zwischen den Biegekanten (44) in Abhängigkeit von ihrer relativen Verschiebelage zur Stauchkante (48) zwangsgesteuert wird.

6. Vorrichtung zur Erzeugung von auf der einen Seite rillenförmigen und auf der anderen Seite wulstförmigen Gelenkscharnieren in Flachmaterial aus gegebenenfalls mit Kunststoffolie, Papier, Textilband und/oder Leder überzogenem Karton mit zwei von einander gegenüberliegenden Seiten gegen das Flachmaterial (12) einwirkenden, relativ zueinander verschiebbaren, vorzugsweise als Ober- und Unterwerkzeuge ausgebildeten Werkzeugen (18,22), deren erstes Werkzeug (18) eine mittig angeordnete langgestreckte, eine Stauch- und Falzkante (48) bildende Stauchzunge (14) sowie zwei neben der Stauchzunge (14) angeordnete Anlageflächen (46) für die an den zu erzeugenden Gelenkscharnieren (10) seitlich überstehenden Flachmaterialteile (12') aufweist, und deren zweites Werkzeug (22) mit zwei gegenüber der Stauchzunge (14) beidseitig versetzt angeordneten, jeweils eine zur Stauch- und Falzkante (48) parallele Biegekante (44) aufweisenden, langgestreckten Biegebacken (20) versehen ist, wobei die Biegebacken im Verlauf der relativen Verschiebebewegung der Werkzeuge (18,22) in Richtung Stauchzunge (14) aufeinanderzu bewegbar sind, **dadurch gekennzeichnet,** daß die Biegebacken (20) des zweiten Werkzeugs (22) mit Klemmflächen (52) versehen sind, die unter Zwischenklemmen der überstehenden Flachmaterialteile (12') in miteinander fluchtender Ausrichtung gegen die Anlagefläche (46) des ersten Werkzeugs (18) anpreßbar sind, daß die die Klemmund Anlageflächen (52,46) tragenden Teile (20,16) zur Ausführung einer synchronen Querbewegung paarweise miteinander kuppelbar sind und um zu den Stauch- und Biegekanten (48,44) parallele Schwenkachsen (30,38) schwenkbar an den jeweiligen Werkzeugen (18,22) angelenkt sind, und daß die Klemmund Anlageflächen (52,46) eine ballige, vorzugsweise teilzylindrische, paarweise unter Zwischenklemmen des Flachmaterials aufeinander abrollende Gestalt aufweisen.

7. Vorrichtung nach Anspruch 6, **dadurch gekennzeichnet,** daß die Anlageflächen (46) des ersten Werkzeugs (18) an Druckstücken (16) angeordnet sind, die unter der Einwirkung der mit seinen Klemmflächen (52) anschlagenden Biegebacken (20) entgegen der Kraft einer Feder (24) relativ zur Stauchzunge (14) verschiebbar sind.

8. Vorrichtung nach Anspruch 6 oder 7, **dadurch gekennzeichnet,** daß die Anlage- und Klemmflächen (46,52) im Bereich ihrer gegen die überstehenden Flachmaterialteile (12') anliegenden Klemmstellen in einer gemeinsamen, vorzugsweise horizontal ausgerichteten Tangentenebene angeordnet sind.

9. Vorrichtung nach einem der Ansprüche 6 bis 8, **dadurch gekennzeichnet,** daß die Druckstücke an einem relativ zur Stauchzone (14) entgegen der Kraft einer Feder (24) verschiebbaren Federboden (28) angelenkt sind.

10. Vorrichtung nach einem der Ansprüche 6 bis 9, **dadurch gekennzeichnet,** daß die Biegebacken (20) und/oder die mit diesen kuppelbaren Druckstücke (16) zwischen je einem die Öffnungsbreite der Biegekanten (44) beim Auftreffen auf das Flachmaterial (12) definierenden, vorzugsweise einstellbaren Anschlag (42 bzw. 34) entgegen der Kraft einer Feder (40,32) um ihre Schwenkachsen (38,30) paarweise aufeinanderzu schwenkbar sind.

11. Vorrichtung nach einem der Ansprüche 6 bis 10, **dadurch gekennzeichnet,** daß die Schwenkachsen (30,38) der gegeneinander gepreßten Biegebacken (20) und Druckstücke (16) in bezug auf die Stauchzunge (14) außerhalb der Klemmstellen ihrer unter Zwischenklemmen des Flachmaterials (12) gegeneinander anliegenden Anlage- und Klemmflächen (46,52) angeordnet sind.

12. Vorrichtung nach einem der Ansprüche 6 bis 11, **dadurch gekennzeichnet,** daß die Biegebacken (20) zur Seite der Stauchzunge (14) hin entlang einer die Querbewegung in Abhängigkeit vom Verschiebeweg definierenden Kurve (54) zwangsgeführt sind.

13. Vorrichtung nach einem der Ansprüche 6 bis 12, **dadurch gekennzeichnet,** daß die Biegebacken (20) an einem das Oberwerkzeug (22) bildenden Stößel (36) angelenkt sind.

## Claims

1. Method of making hinges, which are grooved on one side and beaded on the other side, in flat material comprising cardboard possibly covered with plastic film, paper, fabric tape and/or leather, whereby the flat material, on the grooved side, is upset by the dipping of an upsetting edge into the flat material and simultaneously folded to form the groove and, on the beaded side, is deformed by bending at two points, which lie on either side of and equidistant from the upsetting edge, in each case around a bending edge parallel to the upsetting edge in the opposite direction to the folding process to form bead outer edges, with the mutual distance between the bending edges being reduced in the course of dipping of the upsetting edge into the flat material, **characterized in that** the flat material parts (12') projecting over the bead outer edges are clamped independently of one another at clamping points disposed in the vicinity of the adjacent bending edges (44) and on dipping of the upsetting edge (48) into the flat material (12) are moved, in flush alignment with one another, towards one another, and that the clamping points at the start of the dipping process coincide with the bending edge (44) and in the course of the reduction in the distance between the bending edges are moved outwards without sliding friction along the flat material parts (12') projecting over the bead outer sides.

2. Method according to claim 1, **characterized in that** the distance between the clamping points remains substantially constant during the reduction in the distance between the bending edges (44).

3. Method according to claim 1 or 2, **characterized in that** the clamping points are formed by the contact lines of, in each case, two crowned, e.g. pitch-cylindrical clamping surfaces (46, 52) which roll on one another, simultaneously clamping the flat material between them.

4. Method according to one of claims 1 to 3, **characterized** **in that** the flat material (12) is clamped two-dimensionally at the clamping points.

5. Method according to one of claims 1 to 4, **characterized** **in that** the variation in the distance between the bending edges (44) is positively controlled as a function of their displacement position relative to the upsetting edge (48).

6. Device for making hinges, which are grooved on one side and beaded on the other side, in flat material comprising cardboard possibly covered with plastic film, paper, fabric tape and/or leather, having two tools (18, 22), preferably in the form of a top and a bottom tool, acting towards the flat material from opposite directions and displaceable relative to one another, of which the first tool (18) has a centrally disposed, elongated upsetting tongue (14), which forms an upsetting and folding edge (48), as well as two contact surfaces (46), which are disposed next to the upsetting tongue (14), for the laterally projecting flat material parts (12') at the hinges (10) which are to be produced, and the second tool (22) is provided with two elongated bending jaws (20) which are disposed offset on either side of the upsetting tongue (14) and each have a bending edge (44) parallel to the upsetting and folding edge (48), the bending jaws in the course of the relative displacement movement of the tools (18, 22) in the direction of the upsetting tongue (14) being movable towards one another, **characterized in** **that** the bending jaws (20) of the second tool (22) are provided with clamping surfaces (52) which may be pressed in flush alignment with one another towards the contact surface (46) of the first tool (18), simultaneously clamping between them the projecting flat material parts (12'), that the parts (20, 16) carrying the clamping and contact surfaces (52, 46) are connectable in pairs to one another for the execution of a synchronous transverse movement and are hinged on the respective tools (18, 22) so as to be capable of swivelling about swivelling axes (30, 38) parallel to the upsetting and bending edges (48, 44), and that the clamping and contact surfaces (52, 46) have a crowned, preferably pitch-cylindrical form and roll in pairs on one another, simultaneously clamping between them the flat material.

7. Device according to claim 6, **characterized in that** the contact surfaces (46) of the first tool (18) are disposed on thrust pieces (16) which, under the effect of the bending jaws (20) striking with its clamping surfaces (52), are displaceable relative to the upsetting tongue (14) counter to the force of a spring (24).

8. Device according to claim 6 or 7, **characterized in that** the contact and clamping surfaces (46, 52) in the region of their clamping points lying against the projecting flat material parts (12') are disposed in a common, preferably horizontally aligned tangent plane.

9. Device according to one of claims 6 to 8, **characterized in that** the thrust pieces are hinged on a spring base (28) which is displaceable relative to the upsetting zone (14) counter to the force of a spring (24).

10. Device according to one of claims 6 to 9, **characterized** **in that** the bending jaws (20) and/or the thrust pieces (16) which may be coupled with said jaws are capable of swivelling in pairs towards one another about their swivelling axes (38, 30), counter to the force of a spring (40 or 32), in each case between a preferably adjustable stop (42 or 34) which defines the opening width of the bending edges (44) on striking the flat material (12).

11. Device according to one of claims 6 to **10, characterized** **in that** the swivelling axes (30, 38) of the bending jaws (20) and thrust pieces (16) which are pressed towards one another are disposed - in relation to the upsetting tongue (14) - outside of the clamping points of their clamping and contact surfaces (46, 52) which lie against one another, clamping the flat material between them.

12. Device according to one of claims 6 to 11, **characterized** **in that** the bending jaws (20) are positively guided towards the side of the upsetting tongue (14) along a curve (54) which defines the transverse movement as a function of the displacement travel.

13. Device according to one of claims 6 to 12, **characterized** **in that** the bending jaws (20) are hinged on a plunger (36) which forms the top tool (22).

## Revendications

1. Procédé pour la fabrication de charnières en forme de gorge d'un côté et en forme de bourrelet de l'autre côté, réalisées dans un matériau plat de carton éventuellement revêtu d'une feuille de matière plastique, de papier, de bande textile et/ou de cuir, par lequel le matériau plat est refoulé du côté gorge par une arête de refoulement plongeant dans ledit matériau plat, et en même temps plié avec formation de la gorge et déformé par flexion, du côté bourrelet, sur deux arêtes de pliage situées à égale distance de part et d'autre de l'arête de refoulement, respectivement autour d'une arête de pliage parallèle à l'arête de refoulement, dans la direction opposée au pli, avec formation des bords extérieurs de bourrelet, la distance entre les arêtes de pliage étant réduite pendant la plongée de l'arête de refoulement dans le matériau plat, **caractérisé en ce** que les parties de matériau plat (12') qui dépassent latéralement des bords extérieurs du bourrelet sont enserrées indépendamment l'une de l'autre à des points de serrage situés à proximité des arêtes de pliage (44) voisines et déplacées de manière alignée l'une vers l'autre au moment de la plongée de l'arête de refoulement (48) dans le matériau plat (12), et que les points de serrage coïncident au début de la plongée avec l'arête de pliage (44) et se déplacent, au cours de la réduction de la distance entre les arêtes de pliage, sans friction de glissement, vers l'extérieur sur les parties de matériau plat (12') qui dépassent des bords extérieurs du bourrelet.

2. Procédé selon la revendication 1, caractérisé en ce que la distance entre les points de serrage reste sensiblement constante pendant la réduction de l'écartement des arêtes de pliage (44).

3. Procédé selon l'une des revendications 1 ou 2, caractérisé en ce que les points de serrage sont formés par les lignes de contact de respectivement deux surfaces de serrage (46, 52) bombées, de préférence partiellement cylindriques, qui roulent l'une sur l'autre avec interposition du matériau plat (12).

4. Procédé selon l'une des revendications 1 à 3, caractérisé en ce que le matériau plat (12) est enserré à plat aux points de serrage.

5. Procédé selon l'une des revendications 1 à 4, caractérisé en ce que la variation de la distance entre les arêtes de pliage (44) est commandée automatiquement en fonction de leur position de translation relative par rapport à l'arête de refoulement (48).

6. Dispositif pour la fabrication de charnières en forme de gorge d'un côté et en forme de bourrelet de l'autre côté, réalisées dans un matériau plat de carton éventuellement revêtu d'une feuille de matière plastique, de papier, de bande textile et/ou de cuir, comprenant deux outils (18, 22) qui agissent à partir de deux côtés opposés sur le matériau plat (12), peuvent être déplacés l'un par rapport à l'autre et sont conformés de préférence en outils supérieur et inférieur, dont le premier outil (18) comporte une languette de refoulement (14) allongée disposée au milieu et formant une arête de refoulement et de pliage (48), ainsi que deux surfaces d'appui (46) placées à côté de la languette de refoulement (14), pour les parties de matériau plat (12') qui dépassent latéralement des charnières (10) à réaliser, et dont le second outil (22) est équipé de deux mâchoires de pliage (20) allongées décalées de part et d'autre par rapport à la languette de refoulement (14) et présentant à chaque fois une arête de pliage (44) parallèle à l'arête de refoulement et de pliage (48), les mâchoires de pliage pouvant être déplacées, pendant le mouvement de translation relatif des outils (18, 22), l'une vers l'autre en direction de la languette de refoulement (14), **caractérisé en ce** que les mâchoires de pliage (20) du second outil (22) sont munies de surfaces de serrage (52) qui, avec interposition des parties de matériau plat (12') en saillie, peuvent être pressées de manière alignée contre les surfaces d'appui (46) du premier outil (18), que les éléments (20, 16) portant les surfaces de serrage et d'appui (52, 46) peuvent être couplés par paires les uns avec les autres pour effectuer un mouvement transversal synchronisé et qu'ils sont articulés sur les outils respectifs (18, 22) de manière à pouvoir tourner autour d'axes de pivotement (30, 38) orientés parallèlement aux arêtes de refoulement et de pliage (48, 44), et que les surfaces de serrage et d'appui (52, 46) présentent une forme bombée, de préférence partiellement cylindrique, de manière à rouler par paires les unes sur les autres, avec interposition du matériau plat.

7. Dispositif selon la revendication 6, caractérisé en ce que les surfaces d'appui (46) du premier outil (18) sont disposées sur des membres de pression (16) qui, sous l'action des mâchoires de pliage (20) en butée avec ses surfaces de butée (52), peuvent être déplacés par rapport à la languette de refoulement (14) contre la force d'un ressort (24).

8. Dispositif selon l'une des revendications 6 ou 7, caractérisé en ce que les surfaces d'appui et de serrage (46, 52) sont disposées, dans la région de leurs points de serrage appliqués contre les parties de matériau plat (12') en saillie, dans un plan tangentiel commun, de préférence orienté horizontalement.

9. Dispositif selon l'une des revendications 6 à 8, caractérisé en ce que les membres de pression sont articulés sur un fond à ressort (28) déplaçable par rapport à la languette de refoulement (14) contre la force d'un ressort (24).

10. Dispositif selon l'une des revendications 6 à 9, caractérisé en ce que les mâchoires de pliage (20) et/ou les membres de pression (16) pouvant être couplés avec celles-ci peuvent tourner par paires les uns vers les autres autour de leurs axes de pivotement (38, 30), contre la force d'un ressort (40, 32), entre respectivement une butée (42 et respectivement 34), de préférence réglable, qui définit la largeur d'ouverture des arêtes de pliage (44) lors de l'entrée en contact avec le matériau plat (12).

11. Dispositif selon l'une des revendications 6 à 10, caractérisé en ce que les axes de pivotement (30, 38) des mâchoires de pliage (20) et des membres de pression (16) pressés par paires les uns contre les autres sont disposés, par rapport à la languette de refoulement (14), à l'extérieur des points de serrage de leurs surfaces de serrage et d'appui (46, 52) appliquées les unes contre les autres, avec interposition du matériau plat (12).

12. Dispositif selon l'une des revendications 6 à 11, caractérisé en ce que les mâchoires de pliage (20) sont guidées vers le côté de la languette de refoulement (14) le long d'une came (54) qui définit le mouvement transversal en fonction du parcours de translation.

13. Dispositif selon l'une des revendications 6 à 12, caractérisé en ce que les mâchoires de pliage (20) sont articulées sur un coulisseau (36) qui forme l'outil supérieur (22).
